# NEUE EUROPÄISCHE PATENTSCHRIFT

(11) **EP 1 798 390 B2**
(45) Veröffentlichungstag und Bekanntmachung des Hinweises auf die Entscheidung über den Einspruch: **12.11.2014**
(45) Hinweis auf die Patenterteilung: 30.12.2009
(21) Anmeldenummer: 06022147.0
(22) Anmeldetag: 23.10.2006
(51) Int. Cl.: F01N 1/00, F01N 1/02

(54) **Abgasanlage für Brennkraftmaschinen**
Engine exhaust apparatus
Système d'échappement pour moteurs à combustion interne

(30) Priorität: 15.12.2005 DE 102005060053; 02.05.2006 DE 102006020155
(43) Veröffentlichungstag der Anmeldung: 20.06.2007
(73) Patentinhaber: Friedrich Boysen GmbH & Co. KG, 72213 Altensteig (DE)
(72) Erfinder: Diez, Rainer, 72202 Nagold (DE); Herbig, Michael, 72250 Freudenstadt (DE); Max, Stefan, 72213 Altensteig (DE)
(74) Vertreter: Manitz, Finsterwald & Partner GbR

(56) Entgegenhaltungen:
- EP-A- 1 686 246
- EP-A2- 1 380 734
- EP-A2- 1 686 246
- EP-A2- 1 798 390
- WO-A1-2005/033485
- WO-A1-2005/113955
- DE-A1- 19 743 446
- JP-A- 4 012 145
- JP-A- H0 412 145
- JP-A- 58 148 215
- JP-A- S58 148 215
- US-A- 2 139 151
- US-A- 2 139 151
- US-A- 3 500 954
- US-A- 3 500 954
- US-A- 4 501 341
- US-A- 4 501 341
- US-A1- 2004 050 618

## Beschreibung

Die vorliegende Erfindung betrifft eine Abgasanlage für Brennkraftmaschinen, insbesondere Kraftfahrzeugmotoren, gemäß dem Oberbegriff von Anspruch 1.

Besonders bei Turbomotoren ist es wichtig, dass durch die Schalldämpfer nur ein geringer Gegendruck aufgebaut wird, da sonst der Turbolader nicht richtig arbeiten kann. Ein weiteres Problem bei Turboladern ist, dass Motoren mit Turboladern im oberen Drehzahlbereich leiser werden. Um dem Fahrer ein Gefühl für die gefahrene Geschwindigkeit zu geben, ist es aber wünschenswert, dass das Fahrgeräusch mit der Leistung des Motors ansteigt.

Eine Abgasanlage gemäß dem Oberbegriff von Anspruch 1 ist bekannt aus DE-A1-197 43 447. Weiterer relevanter Stand der Technik ist offenbart in EP-A2-1 380 734 und WO-A1-2005033485.

Der Erfindung liegt die Aufgabe zugrunde, eine Abgasanlage der eingangs genannten Art anzugeben, die besonders gut für Turbomotoren einsetzbar ist und auch bei Turbomotoren ein mit der Leistung ansteigendes Mündungsgeräusch ermöglicht.

Diese Aufgabe wird durch eine Abgasanlage mit den Merkmalen von Anspruch 1 gelöst.

Durch diese Ausgestaltung der Abgasanlage ergibt sich so gut wie kein Gegendruck. Trotzdem kann durch den großen nicht durchströmten Bereich eine gute Schalldämpfung im unteren Drehzahlbereich erreicht werden. Dadurch kann einerseits ein optimales Arbeiten eines Turboladers gewährleistet und andererseits ein mit der Leistung ansteigendes Mündungsgeräusch erzielt werden.

Erfindungsgemäß sind die beiden nicht durchströmten Bereiche durch ein Rohrstück miteinander verbunden. Auch die beiden durchströmten Bereiche können vorteilhaft über je einen Abzweig und mindestens ein Rohr miteinander verbunden sein. Das Rohr kann dabei bevorzugt durch die beiden nicht durchströmten Bereiche geführt und dort jeweils mit einer Perforierung versehen sein, wodurch gleichzeitig die beiden durchströmten Bereich als auch die beiden nicht durchströmten Bereiche miteinander verbunden sind. In beiden Fällen kann die Verbindung zwischen den beiden nicht durchströmten Bereichen bzw. den beiden durchströmten Bereichen wahlweise verschließbar sein, insbesondere durch eine in dem Rohrstück angeordnete Abgasklappe. Diese Ausgestaltung ergibt zusätzliche Abstimmmöglichkeiten und kann so eingesetzt werden, dass das Mündungsgeräusch mit ansteigender Leistung ebenfalls ansteigt. Hiefür wird die Verbindung bevorzugt bei hohen Drehzahlen oder Volllast geschlossen und bei niedrigen Drehzahlen oder Teillast geöffnet.

Durch die Abgasklappe kann der zugehörige Abgasstrang auf Wunsch geschlossen werden. Über die Verbindung zu dem anderen Abgasstrang strömt das Abgas dann in diesen anderen Abgasstrang und zusammen mit dem dortigen Abgas zu dessen Abgasaustrittsöffnung. Damit ergibt sich eine kostengünstige Variationsmöglichkeit des Schalldämpfungsverhaltens der Abgasanlage, durch die insbesondere ein sportliches Last-Feedback geschaffen werden kann. Bei geschlossener Abgasklappe ergibt sich eine hohe Schalldämpfung, wobei der zwischen der Verbindung zwischen den beiden Abgassträngen und der Abgasklappe gelegene Abschnitt im Nebenschluss an den anderen Abgasstrang angeschlossen ist. Wird die Abgasklappe geöffnet, ist dagegen eine geringere Schalldämpfung und entsprechend ein sportlicherer Klang gegeben.

Eine vorteilhafte Anordnung einer solchen Abgasklappe ist im Endrohr. Aufgrund der Verbindung zwischen den beiden Abgassträngen kann das ansonsten bei Verwendung einer Abgasklappe im Endrohr erforderliche zweite Endrohr entfallen. Die Kosten für die Abgasanlage sind dadurch reduziert.

Eine weitere Kostenreduzierung ergibt sich, wenn eine derartige Abgasklappe nur in einem der beiden Abgasstränge vorgesehen ist. Die Abgasanlage benötigt dann insgesamt nur diese eine Abgasklappe und ein Endrohr je Abgasstrang. Dennoch kann einerseits bei geschlossener Abgasklappe eine hoher Komfort durch starke Schalldämpfung und bei geöffneter Abgasklappe ein sportlicher Klang dank geringem Abgasgegendruck erreicht werden.

Bevorzugt beträgt der vom Abgas durchströmte Bereich des Schalldämpfers ca. 10 bis ca. 15 % des Gesamtvolumens. Hiermit konnten besonders gute Ergebnisse erzielt werden.

Bei einem üblichen Kraftfahrzeugmotor, beispielsweise 6-Zylinder-Motor, kann der vom Abgas durchströmte Bereich ein Volumen von weniger als 2 Liter aufweisen. Ein derartig geringer durchströmter Bereich ist für den genannten Einsatzweck besonders vorteilhaft und wurde bisher noch nicht realisiert.

Eine weitere Verringerung des Gegendrucks kann vorteilhafterweise dadurch erreicht werden, dass der durchströmte Bereich keine gebogenen Rohrabschnitte aufweist. Insbesondere ist der durchströmte Bereich mit einem kurzen geraden Rohrstück versehen. Das Abgas kann dadurch nahezu ungehindert den Schalldämpfer durchströmen.

Nach einer weiteren Ausgestaltung der Erfindung weist das Rohrstück im durchströmten Bereich des Schalldämpfers eine Perforierung auf und ist in einer Dämpfungskammer, insbesondere Absorptionskammer angeordnet. Die Absorptionskammer bildet ein nicht durchströmtes Abgasvolumen, welches durch die Perforierung im Rohrstück an den Abgasstrom angebunden ist und eine zusätzliche Dämpfung, insbesondere in höheren Frequenzbereichen, bietet.

Vor dem durchströmten Bereich kann außerdem mindestens ein Abzweig zu mindestens einem nicht durchströmten Bereich vorgesehen sein. Durch die Anordnung des Abzweiges vor dem durchströmten Bereich kann die Dämpfungswirkung dieses Bereiches auch durch den Abzweig entstehende Geräusche wirksam dämpfen.

Bevorzugt ist mindestens eine Resonatorkammer als nicht durchströmter Bereich vorgesehen. Resonatorkammern können auf bestimmte Frequenzen abgestimmt werden, um beispielsweise eine gute Dämpfung im unteren Drehzahlbereich sicherzustellen.

Nach einer besonders bevorzugten Ausgestaltung sind zwei Resonatorkammern über ein Kreuzstück an den Abgasstrom angeschlossen. Hierdurch ergeben sich gute Abstimmmöglichkeiten auf zwei unterschiedliche Frequenzbereiche.

Die beiden Resonatorkammern können aber auch über eine perforierte Zwischenwand miteinander in Verbindung stehen. Eine unterschiedliche Abstimmung kann dann insbesondere durch zwei in die beiden Resonatorkammern geführte Abstimmrohrstücke erfolgen. Solche Abstimmrohrstücke sind auch bei Verwendung von zwei Resonatorkammern vorteilhaft.

Eine vorteilhafte Ausgestaltung ergibt sich, wenn eine erste Absorptionskammer über einen Abzweig vor dem kurzen geraden Rohrstück und eine zweite Absorptionskammer über eine Perforierung im kurzen geraden Rohrstück an den Abgasstrom angeschlossen ist. Mit verhältnismäßig wenig Aufwand können dadurch gute Abstimmmöglichkeiten geschaffen werden.

Ein kompakter Aufbau des Schalldämpfers ergibt sich, wenn der durchströmte Bereich und der nicht durchströmte Bereich in einem gemeinsamem Gehäuse angeordnet sind. Auch sind Verbindungen zwischen den beiden Bereichen bei dieser Bauweise einfach herstellbar.

Die beiden durchströmten Bereiche und die beiden nicht durchströmten Bereiche können in einem gemeinsamen Gehäuse angeordnet sein. Dies führt wiederum zu einem kompakten Aufbau. Es ist aber auch möglich, zwei getrennte Gehäuse vorzusehen, wobei insbesondere jeweils ein durchströmter Bereich und ein nicht durchströmter Bereich einem der beiden Gehäuse zugeordnet ist. Der geometrische Aufbau und die Anordnung des Schalldämpfers ist hierdurch flexibler und kann besser an örtliche Gegebenheiten eines Kraftfahrzeuges angepasst werden.

Bei Verwendung der erfindungsgemäßen Abgasanlage für einen Turbomotor sind die Resonatorkammern bevorzugt auf die tieferen Ordnungen des

Geräusches des Turbomotors abgestimmt, beispielsweise 3. bzw. 6. Ordnung im Bereich Leerlauf bis ca. 2100 U/min. Damit kann eine besonders gute Schalldämpfung mit geringer Beeinträchtigung der Leistung des Turbomotors erreicht werden.

Die erfindungsgemäße Abgasanlage kann auch für Dieselmotoren eingesetzt werden. In diesem Fall ist die Resonatorkammer bevorzugt auf die Geräuschspitze im unteren Drehzahlbereich des Dieselmotors abgestimmt. Auch bei Dieselmotoren kann dadurch eine gute Schalldämpfung ohne übermäßige Beeinträchtigung der Leistung des Dieselmotors erreicht werden.

Eine Abgasanlage mit einem erfindungsgemäßen Schalldämpfer kann auch ohne Mittelschalldämpfer ausgebildet sein. Das gesamte durchströmte Volumen kann dadurch weiter reduziert werden und insgesamt beispielsweise bei einem Sechszylindermotor nur 1,5 bis 2 Liter betragen.

Die Verbindung zwischen den beiden Abgassträngen kann dauernd geöffnet sein. Schaltmittel können dadurch entfallen, wodurch die Kosten weiter gesenkt werden.

Die Verbindung zwischen den beiden Abgassträngen ist nach einer Ausgestaltung der Erfindung als Hosenrohr ausgebildet. Dies ist konstruktiv besonders einfach und ermöglicht bei geöffneter Abgasklappe einen Druckausgleich zwischen den beiden Abgassträngen, während bei geschlossener Abgasklappe ein Überströmen des Abgases aus dem einen in den anderen Abgasstrang möglich ist.

Die Verbindung zwischen den beiden Abgassträngen kann auch als Perforation in einer gemeinsamen Trennwand zwischen den beiden Abgassträngen ausgebildet sein. Eine solche Verbindung ist insbesondere dann vorteilhaft, wenn die Verbindung in einem gemeinsamen Schalldämpfer der beiden Abgasstränge ausgebildet ist.

Ein Hosenrohr als Verbindung zwischen den beiden Abgassträngen kann auch anstelle eines Mittelschalldämpfers eingesetzt sein. Dadurch ergibt sich ein noch weiter vereinfachter Aufbau.

Ein Ausführungsbeispiel der Erfindung ist in der Zeichnung dargestellt und wird nachfolgend beschrieben. Es zeigen, jeweils in schematischer Darstellung:
- Fig. 1: eine Draufsicht auf einen Schalldämpfer einer erfindungsgemäßen Abgasanlage,
- Fig. 2: einen Schnitt durch einen Teil des Schalldämpfers von Fig. 1,
- Fig. 3: eine Draufsicht auf eine weitere erfindungsgemäße Abgasanlage,
- Fig. 4: eine Draufsicht auf noch eine erfindungsgemäße Abgasanlage,
- Fig. 5: einen Schnitt durch einen Endschalldämpfer einer nicht erfindungsgemäßen Abgasanlage,
- Fig. 6: eine Darstellung gemäß Fig. 2 eines weiteren Schalldämpfers einer erfindungsgemäßen Abgasanlage, und
- Fig. 7: eine Darstellung gemäß Fig. 2 noch eines Schalldämpfers einer erfindungsgemäßen Abgasanlage.

Der in Fig. 1 dargestellte Schalldämpfer umfasst zwei Schalldämpfergehäuse 1 und 1', die jeweils eine Abgaseintrittsöffnung 2, 2' und eine Abgasaustrittsöffnung 3, 3' aufweisen. Darüber hinaus weisen die beiden Gehäuse 1, 1' jeweils eine Abgasdurchtrittsöffnung 4, 4' auf, die einander gegenüberliegend angeordnet sind. Durch die beiden Abgasdurchtrittsöffnungen 4, 4' ist ein Abgasrohr 5 geführt.

Fig. 2 zeigt den inneren Aufbau des in Fig. 1 rechts dargestellten Schalldämpfers 1, wobei der in Fig. 1 links dargestellte Schalldämpfer 1' im Wesentlichen hierzu spiegelbildlich aufgebaut ist. In die Abgaseintrittsöffnung 2 ist ein Rohrstück 6 eingesetzt, welches Teil des Abgasrohrsystems einer Kraftfahrzeugabgasanlage ist. Das Rohrstück 6 ist mit einem Kreuzrohrstück 7 mit vier diametral gegenüberliegenden Durchtrittsöffnungen 8, 9, 10 und 11 verbunden. An die erste Durchtrittsöffnung 8 ist das Abgasrohrstück 6 angeschlossen. An die gegenüberliegende Durchtrittsöffnung 9 schließt ein kurzes Abgasrohrstück 12 mit seinem einen Ende 13 an, während das zweite Ende 14 des kurzen Rohrstücks 12 in der Abgasaustrittsöffnung 3 des Schalldämpfers 1 mündet. In die dritte Durchtrittsöffnung 10 des Kreuzrohrstückes 7 ist ein kurzes gekrümmtes Rohrstück 15 eingesetzt, und in die gegenüberliegende Durchtrittsöffnung 11 ein gerades kurzes Rohrstück 16.

Das in der Abgasaustrittsöffuung 3 des Schalldämpfers 1 mündende kurze gerade Rohrstück 12 ist von einer durch eine Wandung 17 gebildeten Kammer 18 umgeben, die mit Absorptionsmaterial 19 gefüllt ist. Über eine Perforierung 20 im kurzen geraden Rohrstück 12 ist die Absorptionskammer 18 an den Abgasstrom I angeschlossen.

Das kurze gekrümmte Rohrstück 15 mündet in einer Resonatorkammer 21, die durch das Gehäuse 1 des Schalldämpfers und eine im Gehäuse 1 vorgesehene Zwischenwand 22 gebildet ist. Die Zwischenwand 22 ist seitlich zur Dämpfungskammer 18 und in etwa parallel zum kurzen geraden Rohrstück 12 angeordnet, so dass die Resonatorkammer 21 die Absorptionskammer 18 umgibt.

Das zweite kurze gerade Rohrstück 16 mündet in der auf der anderen Seite der Zwischenwand 22 gebildeten zweiten Kammer 23, die ebenfalls als Resonatorkammer ausgebildet ist. Die Zwischenwand 22 zwischen erster Resonatorkammer 21 und zweiter Resonatorkammer 23 kann perforiert ausgebildet sein. Im dargestellten Ausführungsbeispiel ist sie jedoch geschlossen.

Das in die Abgasdurchtrittsöffnung 4 des Schalldämpfers eingesetzte Rohrstück 5 ist, wie dargestellt, bis zur Zwischenwand 22 des Schalldämpfergehäuses 1 geführt und mit dieser bevorzugt verschweißt. Dadurch ist das Rohrstück 5 fixiert und der gesamte Aufbau des Schalldämpfers stabilisiert. In seinem die zweite Resonatorkammer 23 durchgreifenden Abschnitt ist das Rohrstück 5 mit einer Perforierung 24 versehen, über welche das Rohrstück 5 an die zweite Resonatorkammer 23 angeschlossen ist. Wie in Fig. 1 dargestellt, ist in dem zwischen den beiden Teilen des Schalldämpfers gelegenen Abschnitt 25 des Rohrstücks 5 eine Abgasklappe 26 angeordnet, über welche das Rohrstück 5 wahlweise verschlossen werden kann. Die Betätigung der Abgasklappe 26 erfolgt über hier nicht dargestellte Mittel bevorzugt in Abhängigkeit von der Motordrehzahl. Die Klappe 26 kann aber auch entfallen, oder das Verbindungsrohr kann entfallen oder dauernd geschlossen sein, beispielsweise indem die Perforation 24 weggelassen wird. Ohne Klappe ergibt sich ein Kompromiss zwischen Sound und Komfort, bei geschlossenem oder entfallenem Verbindungsrohr können die linke und rechte Seite unterschiedlich abgestimmt werden.

Der dargestellte Schalldämpfer ist insbesondere für eine zweiflutige Abgasanlage, beispielsweise eines 6 Zylinder V-Motors vorgesehen. Jeder der beiden Abgasstränge ist an eine der beiden Abgaseintrittsöffnungen 2, 2' des dargestellten Schalldämpfers angeschlossen. Wie man in Fig. 2 erkennt, durchströmt das über die Abgaseintrittsöffnung 2 in Richtung des Pfeils I eintretende Abgas zunächst das Kreuzrohrstück 7 und anschließend das kurze gerade Rohrstück 12, bevor es dann über die Abgasaustrittsöffnung 3 den Schalldämpfer wieder verlässt. Wie man erkennt, ist der Weg durch den Schalldämpfer sehr kurz und weist keinerlei Richtungsänderungen auf. Der Abgasgegendruck ist dadurch sehr gering.

Während des Durchströmens des geraden Rohrstückes 12 wird das Geräusch des Abgases durch die Absorptionskammer 18 gedämpft. Zusätzlich erfolgt eine Schalldämpfung durch die beiden Resonatorkammern 21 und 23, die über das kurze gekrümmte Rohrstück 15 bzw. das kurze gerade Rohrstück 16 an das Kreuzrohrstück 7 und damit an den Abgasstrom I angeschlossen sind. Über die Länge der beiden Rohrstücke 15 und 16 sind die beiden Resonatorkammern 21 und 23 auf bestimmte Frequenzbereiche des Abgasgeräusches abgestimmt, bei einem Turbomotor insbesondere auf die höheren Ordnungen des Abgasgeräusches.

Eine zusätzliche Dämpfung ergibt sich durch die Verbindung der beiden Teile 1, 1' des Schalldämpfers über das Rohrstück 5. Diese zusätzliche Dämpfung wird bevorzugt im unteren Drehzahlbereich bzw. Teillast eingesetzt, indem dann die Abgasklappe 26 im Rohrstück 5 geöffnet wird. Bei hohen Drehzahlen bzw. Volllast wird die Abgasklappe 26 dagegen geschlossen, so dass diese zusätzliche Dämpfung entfällt. Dadurch kann vorteilhafterweise bei höheren Drehzahlen ein lauteres Motorgeräusch erreicht werden, was insbesondere bei Turbomotoren wünschenswert ist, die ansonsten bei höheren Drehzahlen zu leise sind.

Das Volumen des durchströmten Bereiches, welches durch das Rohrkreuzstück 7 und das kurze gerade Rohrstück 12 bestimmt ist, ist erfindungsgemäß besonders klein. Insbesondere beträgt es weniger als 2 Liter, bei einem 6-Zylinder-Motor beispielsweise 1,7 Liter. Demgegenüber ist das Volumen des nicht durchströmten Bereiches, welches durch die beiden Resonatorkammern 21 und 23 sowie die Absorptionskammer 18 bestimmt ist, verhältnismäßig groß. Bei dem genannten 6-Zylinder-Motor beträgt es beispielsweise ca. 15 Liter. Durch diese Aufteilung von nicht durchströmtem Volumen und durchströmtem Volumen erhält man einen sehr geringen Abgasgegendruck bei dennoch sehr guter Schalldämpfungswirkung, die aber auch für Turbomotoren im höheren Drehzahlbereich nicht zu groß ist.

Die in Fig. 3 dargestellte Abgasanlage umfasst einen ersten Abgasstrang 27 und einen zweiten Abgasstrang 28. Beide Abgasstränge weisen jeweils einen Vorschalldämpfer 29 und einen Endschalldämpfer 30 auf. Zwischen den Vorschalldämpfern 29 und den Endschalldämpfern 30 sind die beiden Abgasstränge 27 und 28 über ein Hosenrohr 31 miteinander verbunden. Außerdem sind die beiden Endschalldämpfer 30 über ein Verbindungsrohr 32 miteinander verbunden.

Jeder der beiden Endschalldämpfer 30 der beiden Abgasstränge 27 und 28 ist außerdem mit einem Endrohr 33 versehen. In das Endrohr 33 des ersten Abgasstranges 27 ist eine Abgasklappe 34 eingesetzt, über welche der Durchfluss durch das Endrohr 33 des ersten Abgasstranges 27 gesperrt werden kann. Die beiden Endschalldämpfer 30 können in der in den Figuren 1 und 2 dargestellten und vorstehend beschriebenen Weise ausgebildet sein. Es ist aber auch jede andere Ausgestaltung möglich.

Der Betrieb der in Fig. 3 dargestellten Abgasanlage erfolgt in üblicher Weise, wobei die Abgasklappe 34 auf und zugesteuert werden kann, beispielsweise in Abhängigkeit von der Motordrehzahl. So kann die Abgasklappe bei niedrigen Motordrehzahlen geschlossen sein, um eine hohe Schalldämpfung zu erreichen. Die Abgase beider Abgasstränge 27 und 28 können dann nur über das Endrohr 33 des zweiten Abgasstrangs 28 ausgestoßen werden. Hierdurch ergibt sich eine hohe Schalldämpfung mit geringer Geräuschentwicklung. Aufgrund der niedrigen Drehzahl entsteht dabei kein inakzeptabel hoher Abgasgegendruck. Das Überströmen des Abgases aus dem geschlossenen ersten Abgasstrang 27 in den zweiten Abgasstrang erfolgt dabei über das Hosenrohr 31. Bei geöffnetem Verbindungsrohr 32 kann ein Überströmen außerdem auch durch dieses erfolgen. Je nachdem ist dann ein mehr oder weniger großer Abschnitt des ersten Abgasstrangs 27 im Nebenschluss an den zweiten Abgasstrang 28 angeschlossen.

Bei geöffneter Abgasklappe 34 können die Abgase durch beide Endrohre 33 ausströmen. Die Abgasströme des ersten und des zweiten Abgasstrangs 27, 28 bleiben dabei weitgehend getrennt. Über das Hosenrohr 31 erfolgt lediglich ein Druckausgleich. In diesem-Zustand ergibt sich eine geringere Schalldämpfung mit entsprechend geringerem Gegendruck und höherer Geräuschentwicklung. Diese ist als Last-Feedback allerdings erwünscht.

Die in Fig. 4 dargestellte Abgasanlage stimmt mit der in Fig. 3 dargestellten weitgehend überein. Es ist lediglich anstelle des Hosenrohres 31 zwischen den Vorschalldämpfem 29 und den Endschalldämpfern 30 ein Mittelschalldämpfer 35 vorgesehen. Dieser ist beiden Abgassträngen 27 und 28 gemein und weist eine Verbindung zwischen den beiden Abgassträngen, beispielsweise eine perforierte Wand auf. Auch der Betrieb dieser Abgasanlage stimmt mit derjenigen von Fig. 3 überein.

Der in Fig. 5 dargestellte Endschalldämpfer ist als gemeinsamer Schalldämpfer zweier Abgasstränge einer Abgasanlage ausgebildet. Er umfasst ein Gehäuse 36, in welchem ein Hosenrohr 37 angeordnet ist. Zwei Enden des Hosenrohres 37 bilden Einlassrohre 38, an welche die beiden Abgasstränge anschließbar sind. Die beiden anderen Enden 39 des Hosenrohres 37 sind jeweils mit einem Auslassrohr 40 verbunden. Diese sind wiederum mit je einem Endrohr 41 verbunden.

In das eine Endrohr 41 ist ein Abgasklappe 42 eingesetzt, durch welche der Durchfluss durch dieses Endrohr 41 versperrt werden kann. Damit ergibt sich dieselbe Funktion wie bei den Abgasanlagen der Figuren 3 und 4. Bei geschlossener Abgasklappe 42 strömt das Abgas beider Abgasstränge durch das andere Endrohr 41 aus, wobei der Abgasstrom des versperrten Abgasstranges über das Hosenrohr 37 in den anderen Abgasstrang gelangt. Dadurch ergibt sich wieder eine hohe Schalldämpfung mit entsprechendem Komfort. Bei geöffneter Abgasklappe 42 strömen die Abgase dagegen durch beide Endrohre 41, wobei zwischen den beiden Abgassträngen über das Hosenrohr 37 lediglich ein Druckausgleich stattfindet.

Vom Innenaufbau her kann der Endschalldämpfer im übrigen in bekannter Weise ausgebildet sein, insbesondere wie dargestellt mit Absorptionskammern 43, 44 und Resonatorkammer 45 sowie Resonatorrohr 46. Über Zwischenwände 47 sind die Kammern 43, 44 und 45 voneinander getrennt. Über Perforierungen 48 sind die Auslassrohre 40 und das Hosenrohr 37 an die Absorptionskammern 43 und 44 angeschlossen.

Die in Fig. 6 dargestellte Variante stimmt weitgehend mit der Variante von Fig. 2 überein. Im Unterschied hierzu ist jedoch das kurze gekrümmte Rohrstück 15 weggelassen, und das Rohrstück 16 ist mit dem Rohr 5 verbunden. Im Bereich der Kammer 23, die hier als Absorptionskammer ausgebildet ist, weist das Verbindungsrohr 5 eine Perforierung 49 auf. Hierdurch ist die Absorptionskammer 23 mit der entsprechenden Kammer des zweiten Schalldämpfers der Abgasanlage verbunden.

Die in Fig. 7 dargestellte Variante stimmt wiederum weitgehend mit der Variante von Fig. 6 überein. Im Unterschied hierzu ist jedoch die Kammer 21 als Absorptionskammer ausgebildet und die Wandung 17 ist weggelassen, so dass hier nur zwei nicht durchströmte Kammern 21 und 23 vorhanden sind. Der Schalldämpfer von Fig. 7 wird insbesondere für die rechte Seite der Abgasanlage eingesetzt und weist keine Abgasklappe auf, während der Schalldämpfer von Fig. 6 bevorzugt für die linke Seite der Abgasanlage eingesetzt wird und mit einer Abgasklappe versehen ist.

### Bezugszeichenliste

- 1: erstes Schalldämpfergehäuse
- 1': zweites Schalldämpfergehäuse
- 2: Abgaseintrittsöffnung von 1
- 2: Abgaseintrittsöffnung von 1'
- 3: Abgasaustrittsöffnung von 1
- 3': Abgasaustrittsöffnung von 1'
- 4: Abgasdurchtrittsöffuung von 1
- 4': Abgasdurchtrittsöffnung von 1'
- 5: Rohrstück
- 6: Rohrstück
- 7: Kreuzrohrstück
- 8: Abgaseintrittsöffnung
- 9: Abgaseintrittsöffnung
- 10: Abgaseintrittsöffnung
- 11: Abgaseintrittsöffnung
- 12: kurzes gerades Rohrstück
- 13: erstes Ende von 12
- 14: zweites Ende von 12
- 15: kurzes gebogenes Rohrstück
- 16: kurzes gerades Rohrstück
- 17: Wandung
- 18: Absorptionskammer
- 19: Absorptionsmaterial
- 20: Perforierung
- 21: erste Resonatorkammer
- 22: Zwischenwand
- 23: zweite Resonatorkammer
- 24: Perforierung
- 25: Abschnitt von 5
- 26: Abgasklappe
- 27: erster Abgasstrang
- 28: zweiter Abgasstrang
- 29: Vorschalldämpfer
- 30: Endschalldämpfer
- 31: Hosenrohr
- 32: Verbindungsrohr
- 33: Endrohr
- 34: Abgasklappe
- 35: Mittelschalldämpfer
- 36: Gehäuse
- 37: Hosenrohr
- 38: Einlassrohr
- 39: Auslassende von 37
- 40: Auslassrohr
- 41: Endrohr
- 42: Abgasklappe
- 43: Absorptionskammer
- 44: Absorptionskammer
- 45: Resonatorkammer
- 46: Resonatorrohr
- 47: Zwischenwand
- 48: Perforation
- 49: Perforation
- 50: Abzweig
- I: Abgasstromrichtung

## Patentansprüche

1. Abgasanlage für Brennkraftmaschinen, insbesondere Kraftfahrzeugmotoren mit zwei, insbesondere je einer Zylinderbank eines Motors zugeordneten Abgassträngen (27, 28) mit je einem Schalldämpfer (1, 1'), insbesondere Nachschalldämpfer, mit einer Abgaseintrittsöffnung (2, 2'), einer Abgasaustrittsöffnung (3, 3'), einem vom Abgas durchströmten Bereich (7, 12) und einem vom Abgas nicht durchströmten Bereich (18, 21, 23), wobei eine Abgasklappe (34, 42) in einem durchströmten Bereich einer der beiden Abgasstränge (27, 28) vorgesehen ist, durch welche dieser Abgasstrang verschließbar ist, wobei ferner die beiden Abgasstränge (27, 28) stromauf der Abgasklappe (34, 42) mindestens eine durchströmbare Verbindung (31, 35) miteinander aufweisen, die zumindest bei geschlossener Abgasklappe (34, 42) geöffnet ist, und wobei außerdem der vom Abgas durchströmte Bereich (7, 12) der Schalldämpfer (1, 1') deutlich kleiner ist als der vom Abgas nicht durchströmte Bereich (18, 21, 23)
**dadurch gekennzeichnet,**
**dass** die beiden nicht durchströmten Bereiche (18, 21, 23) zusätzlich zu der durchströmbaren Verbindung durch ein Rohrstück (5, 32) miteinander verbunden sind.

2. Abgasanlage nach Anspruch 1,
**dadurch gekennzeichnet,**
**dass** die Abgasklappe (34, 42) im Endrohr (33, 41) angeordnet ist und dass der zugehörige Abgasstrang (27) nur dieses eine Endrohr (33, 41) aufweist.

3. Abgasanlage nach Anspruch 1 oder 2,
**dadurch gekennzeichnet,**
**dass** die Verbindung (31, 35, 37) dauernd geöffnet ist und/oder dass die Verbindung (31, 37) als Hosenrohr ausgebildet ist.

4. Abgasanlage nach einem der Ansprüche 1 bis 3,
**dadurch gekennzeichnet,**
**dass** die Verbindung als Perforation in einer gemeinsamen Trennwand zwischen den beiden Abgassträngen (27, 28) ausgebildet ist, wobei das Hosenrohr (31) bevorzugt anstelle eines Mittelschalldämpfers eingesetzt ist oder wobei das Hosenrohr (37) bevorzugt in einen Schalldämpfer, insbesondere Endschalldämpfer eingesetzt ist.

5. Abgasanlage nach einem der vorhergehenden Ansprüche,
**dadurch gekennzeichnet,**
**dass** der vom Abgas durchströmte Bereich (7, 12) des Schalldämpfers ca. 10 bis ca. 15 % des Gesamtvolumens des Schalldämpfers beträgt.

6. Abgasanlage nach einem der vorhergehenden Ansprüche,
**dadurch gekennzeichnet,**
**dass** der vom Abgas durchströmte Bereich (7, 12) ein Volumen von weniger als 2 Liter aufweist.

7. Abgasanlage nach einem der vorhergehenden Ansprüche,
**dadurch gekennzeichnet,**
**dass** der durchströmte Bereich (7, 12) keine gebogenen Rohrabschnitte aufweist.

8. Abgasanlage nach einem der vorhergehenden Ansprüche,
**dadurch gekennzeichnet,**
**dass** der durchströmte Bereich (7, 12) ein kurzes, gerades Rohrstück (12) aufweist, wobei das kurze gerade Rohrstück (12) im durchströmten Bereich des Schalldämpfers bevorzugt eine Perforierung (20) aufweist und in einer Dämpfungskammer (18), insbesondere Absorptionskammer, angeordnet ist.

9. Abgasanlage nach einem der vorhergehenden Ansprüche,
**dadurch gekennzeichnet,**
**dass** vor dem kurzen geraden Rohrstück (12) mindestens ein Abzweig (7, 50) zu mindestens einem nicht durchströmten Bereich (21, 23) vorgesehen ist, wobei bevorzugt eine erste Absorptionskammer (23) über einen Abzweig (50) vor dem kurzen geraden Rohrstück (12) und eine zweite Resonatorkammer (18) über eine Perforierung (20) im kurzen geraden Rohrstück (12) an den Abgasstrom angeschlossen ist.

10. Abgasanlage nach einem der vorhergehenden Ansprüche,
**dadurch gekennzeichnet ,**
**dass** mindestens eine Resonatorkammer (21, 23) als nicht durchströmter Bereich vorgesehen ist.

11. Abgasanlage nach einem der vorhergehenden Ansprüche,
**dadurch gekennzeichnet,**
**dass** zwei Resonatorkammern (21, 23) über ein Kreuzrohrstück (7) an den Abgasstrom (I) angeschlossen sind.

12. Abgasanlage nach einem der vorhergehenden Ansprüche,
**dadurch gekennzeichnet,**
**dass** zwei Resonatorkammern (21, 23) mit einer perforierten oder nicht perforierten Zwischenwand (22) vorgesehen sind.

13. Abgasanlage nach einem der vorhergehenden Ansprüche,
**dadurch gekennzeichnet,**
**dass** mindestens eine Resonatorkammer (21, 23) vorgesehen ist, welche über ein Abstimmrohrstück (15, 16) an den Abgasstrom angeschlossen ist.

14. Abgasanlage nach einem der vorhergehenden Ansprüche,
**dadurch gekennzeichnet,**
**dass** der durchströmte Bereich (7, 12) und der nicht durchströmte Bereich (18, 21, 23) in einem gemeinsamen Gehäuse (1) angeordnet sind.

15. Abgasanlage nach einem der vorhergehenden Ansprüche,
**dadurch gekennzeichnet,**
**dass** die beiden durchströmten Bereiche (7, 12) über je einen Abzweig (50) und mindestens ein Rohr (5) miteinander verbunden sind, wobei das Rohrstück (5) bevorzugt durch die beiden nicht durchströmten Bereiche (23, 23') geführt und dort jeweils mit einer Perforierung (49) versehen ist.

16. Abgasanlage nach einem der vorhergehenden Ansprüche,
**dadurch gekennzeichnet,**
**dass** das Rohrstück (5) wahlweise verschließbar ist, insbesondere durch eine in dem Rohrstück (5) angeordnete Abgasklappe (26), wobei das Rohrstück (5) bevorzugt bei hohen Drehzahlen oder Volllast geschlossen und bei niedrigen Drehzahlen oder Teillast geöffnet ist.

17. Abgasanlage nach einem der vorhergehenden Ansprüche,
**dadurch gekennzeichnet,**
**dass** alle Bereiche (18, 21, 23) in einem gemeinsamen Gehäuse angeordnet sind oder dass zwei getrennte Gehäuse (1, 1') vorgesehen sind.

18. Abgasanlage nach einem der vorhergehenden Ansprüche,
**dadurch gekennzeichnet,**
**dass** sie für einen Turbomotor verwendet ist, wobei die Resonatorkammern (21, 23) bevorzugt auf die höheren Ordnungen des Abgasgeräusches des Turbomotors abgestimmt sind.

19. Abgasanlage nach einem der Ansprüche 1 bis 17,
**dadurch gekennzeichnet,**
**dass** sie für einen Dieselmotor verwendet ist, wobei die Resonatorkammern (21, 23) bevorzugt auf die Geräuschspitze im unteren Drehzahlbereich des Dieselmotors abgestimmt sind.

20. Abgasanlage nach einem der vorhergehenden Ansprüche,
**dadurch gekennzeichnet,**
**dass** die Abstimmung so vorgenommen ist, dass das Abgasgeräusch über den gesamten Drehzahlbereich im Wesentlichen kontinuierlich ansteigt.

21. Abgasanlage nach einem der vorhergehenden Ansprüche,
**dadurch gekennzeichnet,**
**dass** kein Mittelschalldämpfer vorgesehen ist.

## Claims

1. An exhaust gas system for internal combustion engines, in particular for motor vehicle engines, with two exhaust gas tracts (27, 28) in particular each associated with one cylinder bank of an engine and each having a silencer (1, 1'), in particular a rear silencer, with an exhaust gas inlet opening (2, 2'), an exhaust gas outlet opening (3, 3'), a region (7, 12) through which exhaust gas flows and a region (18, 21, 23) through which exhaust gas does not flow, wherein an exhaust gas flap (34, 42) is provided in a region of one of the two exhaust gas tracts (27, 28) through which flow takes place and by which this exhaust gas tract can be closed, wherein the two exhaust gas tracts (27, 28) furthermore have at least one connection (31,35) to one another, through which flow can take place, upstream of the exhaust gas flap (34, 42) and which is open at least with a closed exhaust gas flap (34, 42) and wherein, in addition, the region (7, 12) of the silencers (1, 1') through which the exhaust gas flows is considerably smaller than the region (18, 21, 23) through which the exhaust gas does not flow,
**characterised in that**
the two regions (18, 21, 23) through which flow does not take place are connected to one another by a pipe piece (5, 32) in addition to the connection which can be flowed through.

2. An exhaust gas system in accordance with claim 1,
**characterised in that**
the exhaust gas flap (34, 42) is arranged in the end pipe (33, 41); and **in that** the associated exhaust gas tract (27) only has this one end pipe (33, 41).

3. An exhaust gas system in accordance with claim 1 or claim 2,
**characterised in that**
the connection (31, 35, 37) is permanently open; and/or **in that** the connection (31, 37) is made as a Y pipe.

4. An exhaust gas system in accordance with any one of the claims 1 to 3,
**characterised in that**
the connection is formed as a perforation in a common dividing wall between the two exhaust gas tracts (27, 28), with the Y pipe (31) preferably being used instead of a centre silencer or with the Y pipe preferably being inserted into a silencer, in particular into an end silencer.

5. An exhaust gas system in accordance with any one of the preceding claims,
**characterised in that**
the region (7, 12) of the silencer through which the exhaust gas flows amounts to approximately 10 to approximately 15% of the total volume of the silencer.

6. An exhaust system in accordance with any one of the preceding claims,
**characterised in that**
the region (7, 12) through which the exhaust gas flows has a volume of less than 2 litres.

7. An exhaust gas system in accordance with any one of the preceding claims,
**characterised in that**
the region (7, 12) through which flow takes place does not have any curved pipe sections.

8. An exhaust gas system in accordance with any one of the preceding claims,
**characterised in that**
the region (7, 12) through which flow takes place has a short, straight pipe section (12), with the short, straight pipe section (12) preferably having a perforation (20) in the region of the silencer through which flow takes place and being arranged in a damping chamber (18), in particular in an absorption chamber.

9. An exhaust gas system in accordance with any one of the preceding claims,
**characterised in that**
a branch-off (7, 50) to at least one region (21, 23) through which flow does not take place is provided before the short, straight pipe section (12), with a first absorption chamber (23) preferably being connected to the exhaust gas flow before the short, straight pipe section (12) via a branch-off (50) and a second resonator chamber preferably being connected to the exhaust gas flow via a perforation (20) in the short, straight pipe section (12).

10. An exhaust gas system in accordance with any one of the preceding claims,
**characterised in that**
at least one resonator chamber (21, 23) is provided as a region through which flow does not take place.

11. An exhaust gas system in accordance with any one of the preceding claims,
**characterised in that**
two resonator chambers (21, 23) are connected to the exhaust gas flow (I) via a cross pipe (7).

12. An exhaust gas system in accordance with any one of the preceding claims,
**characterised in that**
two resonator chambers (21, 23) having a perforated intermediate wall (22) or a non-perforated intermediate wall (22) are provided.

13. An exhaust gas system in accordance with any one of the preceding claims,
**characterised in that**
at least one resonator chamber (21, 23) is provided which is connected to the exhaust gas flow via a tuning pipe (15, 16).

14. An exhaust gas system in accordance with any one of the preceding claims,
**characterised in that**
the region (7, 12) through which flow takes place and the region (18, 21, 23) through which flow does not take place are arranged in a common housing (1).

15. An exhaust gas system in accordance with any one of the preceding claims,
**characterised in that**
the two regions (7, 12) through which flow takes place are connected to one another via one respective branch-off (50) each and via at least one pipe (5), with the pipe section (5) preferably being guided through the two regions (23, 23') through which flow does not take place and being provided there in each case with a perforation (49).

16. An exhaust gas system in accordance with any one of the preceding claims,
**characterised in that**
the connection (5) is selectively closable, in particular by an exhaust gas flap (26) arranged in the pipe section (5), with the pipe section (5) preferably being closed at high speeds or revolution or at full load and being open at low speeds of revolution or part load.

17. An exhaust gas system in accordance with any one of the preceding claims,
**characterised in that**
all the regions (18, 21, 23) are arranged in a common housing; or **in that** two separate housings (1, 1') are provided.

18. An exhaust gas system in accordance with any one of the preceding claims,
**characterised in that**
it is used for a turbo engine, with the resonator chambers (21, 23) preferably being matched to the higher orders of the exhaust gas noise of the turbo engine.

19. An exhaust gas system in accordance with any one of the claims 1 to 17, **characterised in that** it is used for a diesel engine, with the resonator chambers (21, 32) preferably being matched to the noise peaks in the lower speed of revolution range of the diesel engine.

20. An exhaust gas system in accordance with any one of the preceding claims,
**characterised in that**
the matching is carried out such that the exhaust gas noise increases substantially continuously over the total speed of revolution range.

21. An exhaust gas system in accordance with any one of the preceding claims,
**characterised in that**
no middle silencer is provided.

## Revendications

1. Installation de gaz d'échappement pour moteurs à combustion interne, en particulier des moteurs d'automobiles avec deux circuits de gaz d'échappement (27, 28) associé chacun à un banc de cylindres d'un moteur et comprenant chacun un silencieux (1, 1'), en particulier un silencieux secondaire, comprenant une entrée de gaz d'échappement (2, 2'), une sortie de gaz d'échappement (3, 3'), une zone traversée par les gaz d'échappement (7, 12) et une zone non traversée par les gaz d'échappement (18, 21, 23), dans laquelle est prévu un volet de gaz d'échappement (34, 42) dans une zone traversée de l'un des deux circuits de gaz d'échappement (27, 28), au moyen duquel ce circuit de gaz d'échappement peut être obturé, et dans laquelle les deux circuits de gaz d'échappement (27, 28) comportent en outre conjointement en amont du volet de gaz d'échappement (34, 42) au moins une liaison (5, 31, 32, 35, 37) susceptible d'être traversée par un écoulement et qui est ouverte, au moins lorsque le volet de gaz d'échappement (34, 42) est fermé, et dans laquelle en outre la zone (7, 12) des silencieux (1, 1') traversée par les gaz d'échappement est nettement plus petite que la zone (18, 21, 23) qui n'est pas traversée par les gaz d'échappement, **caractérisée en ce que** les deux zones (18, 21, 23) qui ne sont pas traversées sont reliées l'une à l'autre par un morceau de tube (5, 32) en supplément à la liaison susceptible d'être traversée par un écoulement.

2. Installation de gaz d'échappement selon la revendication 1,
**caractérisée en ce que** le volet de gaz d'échappement (34, 42) est agencé dans le tube final (33, 41), et **en ce que** le circuit de gaz d'échappement (27) associé comprend uniquement ce tube final (33,41).

3. Installation de gaz d'échappement selon la revendication 1 ou 2,
**caractérisée en ce que** la liaison (31, 35, 37) est ouverte de façon durable et/ou **en ce que** la liaison (31, 37) est réalisée sous forme de tube souple.

4. Installation de gaz d'échappement selon l'une des revendications 1 à 3,
**caractérisée en ce que** la liaison est réalisée sous forme de perforation dans une paroi de séparation commune entre les deux circuits de gaz d'échappement (27, 28), et le tube souple (31) est de préférence intégré à la place d'un silencieux médian, ou le tube souple (37) est de préférence intégré dans un silencieux, en particulier dans un silencieux terminal.

5. Installation de gaz d'échappement selon l'une des revendications précédentes,
**caractérisée en ce que** la zone (7, 12) traversée par les gaz d'échappement dans le silencieux s'élève d'environ 10 à environ 15 % du volume total du silencieux.

6. Installation de gaz d'échappement selon l'une des revendications précédentes,
**caractérisée en ce que** la zone (7, 12) traversée par les gaz d'échappement présente un volume inférieur à 21.

7. Installation de gaz d'échappement selon l'une des revendications précédentes, **caractérisée en ce que** la zone (7, 12) traversée ne présente aucun tronçon de tube cintré.

8. Installation de gaz d'échappement selon l'une des revendications précédentes,
**caractérisée en ce que** la zone (7, 12) traversée comprend un court tronçon de tube rectiligne (12), ledit court tronçon de tube rectiligne (12) comportant de préférence une perforation dans la zone traversée du silencieux et étant agencé dans une chambre d'amortissement (18), en particulier une chambre d'absorption.

9. Installation de gaz d'échappement selon l'une des revendications précédentes,
**caractérisée en ce qu'**avant le court tronçon de tube rectiligne (12) est prévue au moins une ramification (7, 50) vers au moins une zone non traversée (21, 23), et de préférence une première chambre d'absorption (23), est raccordée à l'écoulement de gaz d'échappement via une ramification (50) avant le court tronçon de tube rectiligne (12) et une seconde chambre de résonateur (18) via une perforation (20) dans le court tronçon de tube rectiligne (12).

10. Installation de gaz d'échappement selon l'une des revendications précédentes,
**caractérisée en ce qu'**il est prévu au moins une chambre de résonateur (21, 23) en guise de zone non traversée.

11. Installation de gaz d'échappement selon l'une des revendications précédentes,
**caractérisée en ce que** deux chambres de résonateurs (21, 23) sont raccordées à l'écoulement de gaz d'échappement (I) via un tronçon de tube en croix (7).

12. Installation de gaz d'échappement selon l'une des revendications précédentes,
**caractérisée en ce qu'**il est prévu deux chambres de résonateurs (21, 23) avec une paroi intermédiaire (22) perforée ou non perforée.

13. Installation de gaz d'échappement selon l'une des revendications précédentes,
**caractérisée en ce qu'**il est prévu au moins une chambre de résonateur (21, 23) qui est raccordée à l'écoulement de gaz d'échappement via un tronçon tubulaire d'ajustement (15, 16).

14. Installation de gaz d'échappement selon l'une des revendications précédentes,
**caractérisée en ce que** la zone traversée (7, 12) et la zone non traversée (18, 21, 23) sont agencées dans un boîtier commun (1).

15. Installation de gaz d'échappement selon l'une des revendications précédentes,
**caractérisée en ce que** les deux zones traversées (7, 12) sont reliées l'une à l'autre via une ramification respective (50) et au moins un tube, dans laquelle le tronçon de tube (5) est de préférence guidé à travers les deux zones non traversées (23, 23') et est pourvu respectivement à cet endroit d'une perforation (49).

16. Installation de gaz d'échappement selon l'une des revendications précédentes,
**caractérisée en ce que** le tronçon de tube (5) peut être sélectivement obturé, en particulier au moyen d'un volet de gaz d'échappement (26) agencé dans le tronçon de tube (5), et le tronçon de tube (5) est de préférence fermé à des vitesses de rotation élevées ou en pleine charge, et est ouvert à des vitesses de rotation faibles ou en charge partielle.

17. Installation de gaz d'échappement selon l'une des revendications précédentes,
**caractérisée en ce que** toutes les zones (18, 21, 23) sont agencées dans un boîtier commun, ou **en ce qu'**il est prévu deux boîtiers séparés (1, 1').

18. Installation de gaz d'échappement selon l'une des revendications précédentes,
**caractérisée en ce qu'**elle est utilisée pour un moteur avec turbochargeur, dans lequel les chambres de résonateurs (21, 23) sont de préférence accordées aux ordres plus élevés du bruit des gaz d'échappement du moteur à turbochargeur.

19. Installation de gaz d'échappement selon l'une des revendications 1 à 17,
**caractérisée en ce qu'**elle est utilisée pour un moteur diesel, dans lequel les chambres de résonateurs (21, 23) sont de préférence accordées à la pointe sonore dans la plage inférieure des vitesses de rotation du moteur diesel.

20. Installation de gaz d'échappement selon l'une des revendications précédentes,
**caractérisée en ce que** l'accord est exécuté de telle manière que le bruit des gaz d'échappement monte sensiblement en continu sur la totalité de la plage des vitesses de rotation.

21. Installation de gaz d'échappement selon l'une des revendications précédentes,
**caractérisée en ce qu'**il n'est prévu aucun silencieux médian.
